# EUROPÄISCHE PATENTSCHRIFT

(11) **EP 2 357 295 B1**
(45) Veröffentlichungstag und Bekanntmachung des Hinweises auf die Patenterteilung: **19.06.2019**
(21) Anmeldenummer: 11000844.8
(22) Anmeldetag: 03.02.2011
(51) Int. Cl.: E04D 13/10

(54) **Schneefanggitter für Dächer**
Snow guard for roofs
Attrape neige pour toits

(30) Priorität: 12.02.2010 IT BZ20100008
(43) Veröffentlichungstag der Anmeldung: 17.08.2011
(73) Patentinhaber: Oberlechner, Albert, 39030 Rasun di Sotto (BZ) (IT); Zingerle, Tobias, 39030 Anterselva di Mezzo (BZ) (IT)
(72) Erfinder: Oberlechner, Albert, 39030 Rasun di Sotto (BZ) (IT); Zingerle, Tobias, 39030 Anterselva di Mezzo (BZ) (IT)
(74) Vertreter: Oberosler, Ludwig

(56) Entgegenhaltungen:
- US-A- 529 774
- US-A- 1 230 363

## Beschreibung

Es sind außer Schneefanghaken auch Schneefanggitter bekannt welche üblicherweise aus ungefähr 15 bis 25 cm hohen Metallgitter bestehen die an den geneigten Dachflächen in Richtung der Höhenlinien montiert sind. Diese Schneefanggitter werden in Gebieten deren Klima Schneefall bewirkt montiert um das Abrutschen der Schneeschicht, insbesondere bei Anstieg der Außentemperatur, zu verhindern, das besagte Abrutschen kann für die Fußgänger gefährlich und für die Dacheindeckung sowie für die Dachrinnen schädlich sein, insbesondere die Dachrinnen können durch die oft vereiste abrutschende Schneeschicht abgerissen oder verformt werden.

Aus der US 6,453,623 ist ein Schneefanggitter bekannt welches auf der Dacheindeckung einer geneigten Dachfläche installiert wird und wesentlich aus einer Reihe feststehender nach einer Höhenlinie der Dachfläche ausgerichtete Halter besteht an welchen ein Dreieckelement mit Querbohrungen für die Aufnahme mehrerer, das Gitter bildender, Stäbe eingesetzt wird. Das Dreieckelement ist in zwei unterschiedlichen Positionen einsetzbar um dadurch, je nach Neigung der Dachfläche, der örtlichen Klimaverhältnisse und der Art der Dacheindeckung, eine unterschiedliche Höhenerstreckung des Gitters zu erreichen. Um die Höhe des Gitters zu verändern ist es notwendig auf das Dach zu steigen, die Dreieckelemente abzunehmen um sie mit dem zweiten längeren oder kürzeren Schenkel wieder einzusetzen. Diese Arbeit kann nicht bei einer beschneiten Dachfläche erfolgen und ist auf jeden Fall zeitaufwändig, mit Risiken verbunden und ermöglicht nicht einen kontrollierten Abgang der Schneeschicht.

Aus der DE 202005000694 U1 ist ein Halterungssystem für die Montage von Schneefanggitter an geneigten Dachflächen bekannt welches aus zwei flachen Elementen besteht, von welchen das erste, als Grundelement wirkende niedriger ist während das zweite, als Halteelement wirkende, höher ist, beide liegen mittels eines abgewinkelten Bereichs gegeneinander an um ein, das Gitter bildende, Element zu tragen. In diesem Fall ist das Gitterelement leicht abnehmbar und austauschbar, was jedoch nicht bei einer beschneiten Dachfläche möglich ist, weiters ist ein kontrolliertes Abrutschen der Schneeschicht, z.B. um eventuelle solarthermische oder photovoltaische Kollektoren welche sich firstseitig über dem Schneefanggitter befinden schneefrei zu machen, nicht möglich.

Aus den US 529,774 und US 1, 230,363 sind Schneefanggitter bekannt deren Halterung an der Dachfläche derart ausgebildet sind dass, um die Wirkung des Schneefanggitters zu optimieren, der Winkel des Gitters zur Dachfläche, je nach Neigung der Dachfläche, verstellt werden kann. Um die eingestellte Position des Schneefanggitters, bezogen auf die Neigung der Dachfläche, zu verändern ist es notwendig Bolzen oder Gewindeschrauben an jedem einzelnen der Halteelemente zu lösen und in einer anderen Position am Halteelement erneut einzusetzen und festzuziehen. Diese Lösungen sehen vorgegebene Positionen des Gitters bezogen auf die Neigung der Dachfläche vor, eine Veränderung der Position des Gitters bei beschneiter Dachfläche ist nicht vorgesehen. Das Gitter gemäß US 1,230,363 kann nicht in eine, an der Dachfläche anliegende Position gebracht werden. Das Gitter gemäß US 529,774 kann nur nach Demontage der Haltestrebe und der beiden entsprechenden Bolzen in eine an der Dachfläche anliegende Position geschwenkt werden.

Das inzwischen häufige Vorhandensein solarthermischer oder/und photovoltaischer in die Dachabdeckung integrierter oder auf diese montierter Kollektoren an den wesentlich nach Süden ausgerichteten Dachflächen, bewirkt dass die genannten Schneefanggitter die Schneeschicht welche die Kollektoren abdeckt zurückhalten und dass dadurch diese, bei Sonnenlicht nicht funktionstüchtig sind.

Die Erfindung stellt sich die Aufgabe ein, an geneigten Dachflächen montierbares, Schneefanggitter der eingangs genannten Art zu schaffen welches geeignet ist um ein kontrolliertes Abrutschen der Schneeschicht von der Dachfläche, zwecks Befreiung eventueller Kollektoren samt der entsprechenden Dachfläche, zu erreichen. Die Erfindung stellt sich weiters die Aufgabe dass, im Falle von Dachflächen mit weniger Neigung oder bei Schneeschichten welche, wegen ihrer besonderen Konsistenz und/oder wegen der Reibung oder Haftung an der Oberfläche der Dacheindeckung, nicht abrutschen, das Schneefanggitter nicht die durch eine Person verursachte Bewegung der Schneeschicht in Richtung Traufenlinie behindert.

Zur Lösung dieser Aufgabe schlägt die Erfindung die Schaffung eines Schneefanggitters gemäß Anspruch 1 mit veränderlicher Geometrie vor welches während des Schneefalls die maximale Auskragung von der Fläche der Dacheindeckung einnimmt während das Gitter untertags, nach Absicherung des eventuellen Fußgänger- oder Fahrzeugverkehrs in Gebäudenähe im Bereich unterhalb der Traufenlinie, umgelegt oder in eine an der Dacheindeckung anliegenden Position eingezogen werden kann, so dass das spontane Abrutschen des Schnees oder das Abschieben des Schnees bis jenseits der Traufenlinie oder mindestens jenseits der unteren Linie der photovoltaischen Paneele oder der Sonnenkollektoren nicht behindert wird.

Das erfindungsgemäße Schneefanggitter mit veränderbarer Geometrie besteht wesentlich aus einer Reihe feststehender, gemäß einer Geraden ausgerichteter, an der Dachfläche befestigter, Halterungen an welchen wesentlich vertikal von der Dachfläche abstehende drehbar gelagerte Arme abragen welche einen oder mehrere Stäbe oder Gitterelemente, eventuell bekannter Art, tragen.

Die drehbare Lagerung der beweglichen Arme kann mit der Drehachse parallel zur Traufenlinie erfolgen um ein Umlegen des Schneefanggitters von der aufgestellten aktiven Position, in Richtung Traufenlinie, in die an der Dachfläche anliegende passive Position geschwenkt werden zu können.

In diesem Fall ist es vorteilhaft wenn an den Halterungen eine durchgehende Welle gelagert ist von welcher die Arme welche die Gitterelemente tragen radial abstehen, durch Verdrehen dieser Welle können die Gitterelemente in deauskragende aktive Position oder in die an der Dachfläche anliegende passive Position geschwenkt werden.

Die drehbare Lagerung der beweglichen Arme kann auch mit der Drehachse parallel zur Neigung der Dachfläche erfolgen um so ein Verstellen des Schneefanggitters parallel zur Traufenlinie zu erreichen, wobei das Schneefanggitter in diesem Fall aus einem Stab oder aus mehreren zueinander parallelen Stäben besteht welche beweglich an den, gemäß einer Geraden ausgerichteten, Armen gelagert sind. In diesem Fall liegt das Schneefanggitter in der passiven Position an der Dachfläche an und stellt somit kein Hindernis für das freie oder das provozierte Abrutschen der Schneeschicht dar.

Diese letztere Lösung ist besonders geeignet für Schneefanggitter welche gleich unterhalb des unteren Randes der, auf der Dachfläche montierten, Paneele oder Kollektoren installiert sind, oder für Schneefanggitter welche im Bereich der Traufenlinie installiert sind, wobei die Möglichkeit besteht dass das Schneefanggitter in eine gleiche Ebene mit der Dachrinne oder in die selbe Ebene der Dachfläche oder in eine Ebene unterhalb der Ebene der Dachfläche bewegt werden kann, z.B. in eine Position welche dem oberen Rand der Dachrinne entspricht. In diesem letzten Fall wird erreicht dass die Dachfläche vollständig frei von Hindernissen bezüglich des Abrutschens der Schneeschicht ist und dass die Regenrinne durch das umgelegte Schneefanggitter gegen Verformungen geschützt wird.

Eine weitere erfindungsgemäße Ausführung des Schneefanggitters sieht vor dass dieses wie vorher beschrieben auf einer, gemäß einer zur Traufenlinie parallelen Achse drehbar gelagerten, Welle oder an Armen montiert ist welche an Halterungen so gelagert sind dass sie gemäß einer zur Traufenlinie parallelen Drehachse schwenkbar sind. Die Schwenkbewegung des Gitters erfolgt durch Verdrehen einer Antriebswelle welche zur Drehachse der mit Gitterelementen versehenen Welle oder der Arme welche die Gitterelemente tragen parallel und zu dieser beabstandet gelagert ist. Diese Antriebswelle ist mit einer Reihe von radial abstehenden Laschen versehen an welchen eines der Enden eines gekröpftes Pleuel angelenkt ist, während das zweite Ende des Pleuels an den Gitterelementen oder an den Armen welche die Gitterelemente tragen, zur Schwenkachse dieser beabstandet, angelenkt ist. Durch Drehen der mit Laschen versehenen Antriebswelle wird über das gekröpfte Pleuel das Schneefanggitter geschwenkt. Die Kröpfung am Pleuel ist so ausgeführt dass die Achse der Anlenkung des Pleuelendes an den Laschen welche von der Antriebswelle abstehen, beim Schneefanggitter in aktiver Position, sich jenseits des "toten Punktes", also jenseits der Ebene welche die Drehachse der Antriebswelle und die Achse der Anlenkung des Pleuels am Schneefanggitters enthält, befindet; dadurch wird erreicht dass das Schneefanggitter selbsttätig in aktiver Position gehalten wird. Erst durch Verdrehen der Antriebswelle, nach Überwindung des "toten Punktes" ist ein Drehmoment erforderlich um das Schneefanggitter in einer Position zwischen der aktiven und der an der Dachfläche anliegenden passiven Position zu halten.

Der Antrieb der beweglichen Arme des Schneefanggitters kann auf verschiedene Art erfolgen, mittels eines eventuell ferngesteuerten Elektromotors welcher mit einem Untersetzungsgetriebe ausgestattet ist, mittels hydraulischem oder pneumatischem Zylinder welcher an eine Pumpe oder an eine Druckluftanlage angeschlossen ist, mittels Ketten- oder Kabelzug oder mittels einer Stange welche händisch oder über einen Motor vom Unterdach aus betätigt werden kann.

Die Betätigung des Schneefanggitters kann stufenweise erfolgen so dass ein zu schnelles Abrutschen der Schneeschicht verhindert wird, es besteht auch die Möglichkeit das Abrutschen für mindestens einen Teil der sich oberhalb des Schneefanggitters befindlichen Schneeschicht zu unterbrechen so dass Beschädigungen an der Dacheindeckung und/oder an der Dachrinne vermieden werden. Auf jeden Fall ist es möglich zu einem beliebigen Moment, durch Rückführung des Schneefanggitters dieses aus der vollständig oder teilweise passiven Position in die aktive aufgestellte Position zu bringen.

Das erfindungsgemäße Schneefanggitter kann mit elektrischer Beheizung ausgestattet sein indem innen in einem oder in mehreren, das Gitter bildenden Elemente, Heizkabel von der Art wie sie für die Beheizung von Dachrinnen bekannt sind, vorgesehen sind; in diesem Fall kann, vor der Betätigung des Gitters in die passive Position, dieses elektrisch beheizt werden um eventuelle Vereisungen welche die Bewegung des Gitters behindern könnten, zu beseitigen. Die Anlage der Schneefanggitter kann weiters mit Temperaturfühler ausgestattet sein welche durch ein akustisches und/oder optisches Signal anzuzeigen dass die thermischen Bedingungen erreicht sind bei welchen das spontane Abrutschen der durch die Schneefanggitter zurückgehaltenen Schneeschicht erfolgt.

Die Erfindung wird anschließend anhand von drei, in den beigelegten Zeichnungen schematisch dargestellten Ausführungsbeispielen von erfindungsgemäßen Schneefanggittern näher erklärt, dabei erfüllen die Zeichnungen rein erklärenden, nicht begrenzenden Zweck.

Die Fig. 1 zeigt schematisch in perspektivischer Darstellung die Details eines erfindungsgemäßen, beweglichen Schneefanggitters welches von Armen getragen wird welche gemäß einer zur Neigung der Dachfläche parallelen Drehachse schwenkbar sind.

Die Fig. 2 zeig schematisch in perspektivischer Darstellung die Details eines erfindungsgemäßen, beweglichen Schneefanggitters welches von Armen getragen wird welche gemäß einer zur Traufenlinie parallelen Drehachse schwenkbar sind.

Die Fig. 3 zeigt in schematischer Seitenansicht ein erfindungsgemäßes, bewegliches Schneefanggitter von der in Fig. 2 dargestellten Art welches im Bereich der Dachrinne montiert ist.

Die Fig. 4 zeigt in perspektivischer Darstellung ein erfindungsgemäßes Schneefanggitter mit über Antriebswelle und Pleuel schwenkbarem Schneefanggitter welches auf einer Dachfläche, unterhalb von Solarkollektoren montiert ist.

Die Fig. 4a zeigt schematisch das Detail des Antriebsmechanismus für ein Schneefanggitter gemäß Fig. 4
Wesentlich besteht das erfindungsgemäße Schneefanggitter aus einer Struktur welche mindestens ein Profil 3 aufweist, das entlang seiner Längserstreckung, zueinander beabstandete und frei schwenkbar 3r gelagerte 3x Rückhaltelemente 3c aufweist. Dieses Profil 3 wird von einer Reihe von, gemäß einer zur Traufenlinie parallelen Geraden ausgerichteten, Armen 2 getragen welche gemäß einer wesentlich zur Neigung der Dachfläche C parallelen Drehachse 2x schwenkbar 2r gelagert sind. Die Arme 2 sind schwenkbar 2r an den Haltern 1a gelagert welche mittels Verankerungselemente 1 auf bekannte Art an der Dachfläche C, bzw. an der unter der Dacheindeckung liegenden Struktur, befestigt sind; die besagten Verankerungselemente 1 können auch mit den Haltern 1a einstückig sein. Mindestens einer der Arme 2 wird durch einen Motor M, durch einen pneumatischen oder hydraulischen Zylinder oder über ein Kabel, eine Kette oder eine Stange, angetrieben. Das Profil 3 ist an den oberen, mit einfachen Bohrungen oder mit Lagerhalterungen 2b versehenen, Enden der Arme 2 angelenkt 3z; durch Betätigung eines der Arme 2, z.B. mittels Motor M schwenkt 2r dieser Arm um die Drehachse 3x von der wesentlich vertikalen, aktiven Position in eine an der Dachfläche C anliegende passive Position, wobei das Profil 3 in Längsrichtung H und vertikal V in Richtung Dachfläche C bewegt wird. Das Profil 3 überträgt die Bewegung nach Art einer Pleuelstange auf alle verbundenen Arme 2 welche sich synchron mit dem motorisierten Arm 2 bewegen.

Die Rückhalteelemente 3a welche schwenkbar 3r am Profil 3 gelagert sind werden, sobald sie mit der Dachfläche C in Berührung kommen, frei geschwenkt 3r, um das vollständige Absenken V des Profils 3 in Richtung gegen die Dachfläche C zu ermöglichen.

Die Erfindung schließt nicht aus, dass parallel zum Profil 3, vertikal beabstandet zu diesem, an den selben Armen 2 ein oder mehrere Profile 3, eventuell mit unterschiedlichem Querschnitt angelenkt sind. Gegebenenfalls können auch die Rückhalteelemente 3a an ihren unteren Enden durch ein oder mehrere Profile oder Stäbe, parallel zum Profil 3, verbunden sein.

Gemäß einer Weiterentwicklung des Erfindungsgedankens kann ein Schneefanggitter (Fig. 2, Fig. 3), welches geländerförmig ausgebildet ist und beispielsweise aus Armen 2a besteht welche radial von einer Welle 4 abstehen welche horizontal, parallel zur Traufenlinie gelagert ist und welche horizontale Stäbe 2c trägt, gemäß einer Achse 2y der Welle 4 an einer Reihe von, gemäß einer Geraden ausgerichteten, Lagerelementen 1b schwenkbar 2s gelagert sein, wobei die Lagerelemente mittels bekannter Verankerungselemente 1 an der Dachfläche befestigt sind. Die Welle 4 ist von einem Motor M angetrieben um das Gitter welches aus Armen 2a und Stäben 2c besteht in eine aktive wesentlich vertikale Position zur Dachfläche C und in eine passive, an der Dachfläche C anliegende, Position zu bewegen. Das Schneefanggitter welches wie oben beschrieben gehaltert und beweglich ist, eignet sich im Bereich der Dachrinne G, vorzugsweise in einer leicht unterhalb der Ebene der Dachfläche C liegenden Ebene, angebracht zu werden um in passiver Position als Schutz für die darunterliegenden Dachrinne zu wirken. In diesem Fall können die Trägerhaken 2g der Dachrinne G als Träger für die Welle 4 für die Betätigung des Schneefanggitters 2a, 2c dienen.

Eine weitere erfindungsgemäße Ausführung (Fig. 4, 4a) sieht vor, dass die Gitterelemente 2g welche direkt oder mittels Haltearme an einer Welle 4 befestigt sind und zusammen mit dieser von einer aktiven in eine passive an der Dachfläche anliegende Position schwenkbar 2s sind, über eine Antriebswelle 5 und Pleuel 6 bewegt werden. Die Achse 2y der Welle 4 verläuft wesentlich parallel zur Traufenlinie und parallel zur Antriebswelle 5 welche zur Welle 4 mit den Gitterelementen 2g beabstandet an der Dachfläche C, z. B. unterhalb eines Solarkollektors S, gelagert ist. Von der Antriebswelle 5 stehen radial Laschen 5a ab an welchen eines der Enden eines Pleuels 6 mit Kröpfung im Bereich der Antriebswelle 5 angelenkt 5b ist, während das zweite Ende an den Gitterelementen 2g oder an den entsprechenden Haltearmen angelenkt 6b ist. Die Kröpfung 6a am Pleuel 6 ist derart ausgeformt dass die Anlenkung 5b, beim Schneefanggitter in aktiver Position sich jenseits des "toten Punktes" befindet und somit eine selbsthemmende Wirkung gegen das Bewegen des Gitters durch den Druck der Schneeschicht in die passive umgelegte Position, erzielt wird. Durch Drehen 5s der Antriebswelle 5 wird über die Pleuel 6 das von der Welle 4 abstehende Schneefanggitter betätigt 2s.

## Patentansprüche

1. Schneefanggitter bestehend aus mindestens einem Profil (3), einer Stange (2c), oder einem Gitterelement (2g) welche von Armen (2, 2a) getragen ist welche an der Dachfläche (C) eines Daches schwenkbar gehaltert sind, wobei das Schneefanggitter, durch Antrieb der schwenkbaren (2r, 2s) Arme (2, 2a), von einer aktiven, von der Dachfläche (C) abstehenden, Position, welche das Abrutschen der sich oberhalb des Schneefanggitters abgelagerten Schneeschicht verhindert, in eine passive, an der Dachfläche (C) anliegende, Position gebracht werden kann um das spontane oder provozierte Abrutschen der Schneeschicht zu begünstigen, wobei das Schneefanggitter Zwischenpositionen einnehmen kann um das Verlangsamen und Unterbrechen des Abrutschens der Schneeschicht zu erreichen, **dadurch gekennzeichnet, dass** mindestens einer der Arme (2, 2a) durch einen Motor (M), einen pneumatischen oder hydraulischen Zylinder, ein Kabel, eine Kette oder eine Stange angetrieben wird.

2. Schneefanggitter gemäß Anspruch 1, **dadurch gekennzeichnet, dass** das Schneefanggitter aus einer Reihe von Armen (2) besteht welche mit ihrem unteren Ende mittels Halter (1a) und/oder Verankerungselemente (1), gemäß einer parallel zur Neigung der Dachfläche verlaufenden Achse (2x), schwenkbar (2r) gelagert sind während sie am oberen Ende durch mindestens ein Profil (3) oder eine Stange verbunden sind welche wesentlich parallel zur Traufenlinie verläuft, wobei die Verbindung am oberen Ende der Arme (2) durch eine Anlenkung erfolgt deren Achse (2z) parallel zur Drehachse (2x) am unteren Ende der besagten Arme (2) verläuft.

3. Schneefanggitter gemäß den Ansprüche 1 und 2, **dadurch gekennzeichnet, dass** das Profil (3) oder die Stange welche die oberen Enden der Arme (2) gelenkig verbinden, mit Rückhalteelementen (3a) versehen sind welche unter sich beabstandet sind und frei schwenkbar (3r) angelenkt sind, wobei die Achse (3x) der Anlenkung parallel zu den Lagerachsen (2x) an den unteren Enden der Arme (2) verlaufen und dass die besagten Rückhalteelemente (3a) beweglich mittels Zapfen mit einer oder mehreren Stangen oder Profile verbunden sein können welche unterhalb und parallel zur Stange oder zum Profil (3) angeordnet sind, wobei die Achse der Zapfen parallel zu den Lagerachsen (2x) sind.

4. Schneefanggitter gemäß Anspruch 1, **dadurch gekennzeichnet, dass** das Gitter von einer aktiven, von der Dachfläche (C) abstehenden, Position in eine passive, in Richtung Traufenlinie an die Dachfläche (C) anliegende Position, schwenkbar (2s) gelagert ist, wobei die Gitterstruktur bestehend aus Armen (2a) und Stangen (2s) oder aus Gitterelementen (2g) gemäß einer zur Traufenlinie parallelen Achse (2y) schwenkbar gelagert ist.

5. Schneefanggitter gemäß der Ansprüche 1 und 4, **dadurch gekennzeichnet, dass** die Gitterstruktur (2a, 2c) aus einer, gemäß einer zur Traufenlinie parallelen Achse (2y) schwenkbar (2s) gelagerten, Welle (4) welche mittels an der Dachfläche (C) befestigten Lagerelementen (1b) und/oder Verankerungselementen (1) gemäß einer zur Traufenlinie parallelen Achse (2y) schwenkbar (2s) gelagert ist, aus einer Reihe von, gemäß einer Geraden ausgerichteten radial von der genannten Welle (4) abstehenden direkt oder mittels Ringe (4a) befestigten Armen (2a) und aus einer oder mehreren durch die besagten Arme (2a) getragenen Stangen (2c), besteht.

6. Schneefanggitter gemäß der Ansprüche 1 bis 5, **dadurch gekennzeichnet dass** die Gitterstruktur aus vorgefertigten Gitterelementen (2g) besteht welche an der schwenkbaren (2s) Welle (4) direkt gemäß deren Längsachse so montiert sind dass sie radial abstehen oder mittels von der Welle (4) radial abstehenden Armen (2a) montiert sind.

7. Schneefanggitter gemäß der Ansprüche von 1 bis 6 **dadurch gekennzeichnet dass** mittels an der Dachfläche (C) befestigte Lagerelemente (1b) eine gemäß einer Geraden parallel zur Traufenlinie Arme gelagert sind welche gemäß einer zur Traufenlinie parallelen Drehachse (2y) schwenkbar sind und dass an diesen Armen vorgefertigte Gitterelemente (2g) oder zusammengesetzte Gitterstrukturen befestigt sind.

8. Schneefanggitter gemäß der Ansprüche 1 bis 7, **dadurch gekennzeichnet, dass** die Lagerung der Welle (4) der Gitterstruktur (2a, 2c, 2g) im Bereich der Traufenlinie, oberhalb der Dachrinne (G) eventuell an den Haken oder Halteelementen der Dachrinne erfolgt.

9. Schneefanggitter gemäß der Ansprüche von 1 bis 8, **dadurch gekennzeichnet, dass** die gemäß einer zur Traufenlinie parallelen Achse (2y) drehbaren (2s) Welle (4) oder Arme an welchen die Gitterelemente (2g) oder die Gitterstruktur (2a, 2c) aufgebaut ist direkt angetrieben werden oder dass diese über eine gesonderte parallel zur Achse (y) verlaufende Antriebswelle (5) mit abstehenden Laschen (5a) und daran angelenkten (5b) Pleueln (6) welche am gegenüberliegenden Ende an den Armen (2a), den Gitterelementen (2g) oder an der Gitterstruktur angelenkt (6b) sind.

10. Schneefanggitter gemäß der Ansprüche von 1 bis 9, **dadurch gekennzeichnet, dass** die Pleuel (6) im Bereich der Antriebswelle (5) gekröpft sind so dass, zusammen mit der von der Antriebswelle (5) abstehenden Lasche (5a) mit Anlenkung (5b), bei aufgestellter aktiver Position des Schneefanggitters, eine Selbsthemmung durch Drehen der Anlenkung (5b) über den "toten Punkt" erreicht wird.

## Claims

1. A snow guard consisting of at least one profile (3), rod (2c) or grille element (2g) which is supported by arms (2, 2a) that are pivotably secured to the roof surface (C) of a roof, wherein, by driving the pivotable (2r, 2s) arms (2, 2a), the snow guard can be moved from an active position projecting from the roof surface (C), which prevents sliding of the snow layer deposited above the snow guard, to a passive position bearing against the roof surface (C) for encouraging the spontaneous or provoked sliding of the snow layer, wherein the snow guard can assume intermediate positions for slowing and interrupting the sliding of the snow layer, **characterized in that** at least one of the arms (2, 2a) is driven by a motor (M), a pneumatic or hydraulic cylinder, a cable, a chain or a rod.

2. The snow guard according to claim 1, **characterized in that** the snow guard consists of a series of arms (2) which, at their lower end, are mounted by means of brackets (1a) and/or anchoring elements (1) in such a way as to be pivotable (2r) about an axis (2x) running parallel to the slope of the roof surface, while at the upper end said arms are connected by at least one profile (3) or rod which runs substantially parallel to the eaves line, wherein the connection at the upper end of the arms (2) takes place by way of an articulation, the axis (2z) of which runs parallel to the rotation axis (2x) at the lower end of said arms (2).

3. The snow guard according to claims 1 and 2, **characterized in that** the profile (3) or rod which connect the upper ends of the arms (2) in an articulated manner are provided with retaining elements (3a) which are spaced apart from one another and which are articulated in a freely pivotable (3r) manner, wherein the axis (3x) of the articulation run parallel to the bearing axes (2x) at the lower ends of the arms (2), and **in that** said retaining elements (3a) can be movably connected by means of pins to one or more rods or profiles which are arranged below and parallel to the rod or profile (3), wherein the axis of the pins are parallel to the bearing axes (2x).

4. The snow guard according to claim 1, **characterized in that** the guard is mounted in such a way as to be pivotable (2s) from an active position projecting from the roof surface (C) to a passive position bearing against the roof surface (C) in the direction of the eaves line, wherein the guard structure consisting of arms (2a) and rods (2s) or of grille elements (2g) is mounted in such a way as to be pivotable about an axis (2y) parallel to the eaves line.

5. The snow guard according to claims 1 and 4, **characterized in that** the guard structure (2a, 2c) consists of a shaft (4) which is mounted in such a way as to be pivotable (2s) about an axis (2y) parallel to the eaves line, said shaft being mounted in such a way as to be pivotable (2s) about an axis (2y) parallel to the eaves line by means of bearing elements (1b) and/or anchoring elements (1) which are fastened to the roof surface (C), of a series of arms (2a) which are oriented along a straight line and project radially from said shaft (4), said arms being fastened to the latter directly or by means of rings (4a), and of one or more rods (2c) supported by said arms (2a).

6. The snow guard according to claims 1 to 5, **characterized in that** the guard structure consists of prefabricated grille elements (2g) which are mounted on the pivotable (2s) shaft (4) directly, along the longitudinal axis thereof, such that they project radially or by means of arms (2a) which project radially from the shaft (4).

7. The snow guard according to claims from 1 to 6, **characterized in that** arms are mounted along a straight line parallel to the eaves line by means of bearing elements (1b) which are fastened to the roof surface (C), said arms being pivotable about a rotation axis (2y) parallel to the eaves line, and **in that** prefabricated grille elements (2g) or assembled guard structures are fastened to said arms.

8. The snow guard according to claims 1 to 7, **characterized in that** the shaft (4) of the guard structure (2a, 2c, 2g) is mounted in the region of the eaves line, above the gutter (G), optionally on the hooks or securing elements of the gutter.

9. The snow guard according to claims from 1 to 8, **characterized in that** the shaft (4) or arms, which are rotatable (2s) about an axis (2y) parallel to the eaves line and on which the grille elements (2g) or the guard structure (2a, 2c) is constructed, are driven directly, or **in that** these are driven via a separate drive shaft (5) which runs parallel to the axis (y) and which has projecting tabs (5a) and connecting rods (6) articulated (5b) thereon, said connecting rods being articulated (6b) at the opposite end on the arms (2a), the grille elements (2g) or on the guard structure.

10. The snow guard according to claims from 1 to 9, **characterized in that** the connecting rods (6) are cranked in the region of the drive shaft (5) such that, together with the tab (5a) which projects from the drive shaft (5) and which has the articulation (5b), when the snow guard is in the active position, self-locking is achieved by rotating the articulation (5b) beyond the "dead point".

## Revendications

1. Grille pare-neige constitué d'au moins un profilé (3), d'une tige (20) ou d'un élément de grille (29) qui est porté par des bras (2, 2a) montés pivotants sur la toiture (C) d'un toit,
dans laquelle la grille pare-neige, par entraînement des bras (2, 2a) pivotants (2r, 2s), est susceptible de passer d'une position active dépassant de la toiture (C), laquelle position empêche le glissement de la couche de neige déposée au-dessus de la grille pare-neige, à une position passive adjacente à la toiture (C), pour favoriser le glissement spontané ou provoqué de la couche de neige,
la grille pare-neige pouvant prendre des positions intermédiaires pour ralentir et interrompre le glissement de la couche de neige,
**caractérisé en ce qu'**au moins un des bras (2, 2a) est entraîné par un moteur (M), un vérin pneumatique ou hydraulique, un câble, une chaîne ou une tige.

2. Grille pare-neige selon la revendication 1, **caractérisée en ce que** la grille pare-neige est constituée d'une rangée de bras (2), lesquels, au moyen de supports (1a) et/ou d'éléments d'ancrage (1), ont leur extrémité inférieure monté pivotant (2r) le long d'un axe (2x) parallèle à l'inclinaison de la surface du toit tout en étant reliés à l'extrémité supérieure par au moins un profilé (3) ou une tige sensiblement parallèle au chéneau, la liaison à l'extrémité supérieure des bras (2) étant réalisée par une articulation dont l'axe (22) est parallèle à l'axe de rotation (2x) de l'extrémité inférieure des bras (2).

3. Grille pare-neige selon les revendications 1 et 2, **caractérisée en ce que** le profilé (3) ou la tige reliant de manière articulée les extrémités supérieures des bras (2) sont pourvus d'éléments de retenue (3a) qui sont espacés les uns des autres et articulés (3r) librement pivotants, l'axe (3x) de l'articulation étant parallèle aux axes de soutien (2x) aux extrémités inférieures des bras (2) et **en ce que** lesdits éléments de retenue (3a) peuvent être reliés de manière mobile au moyen de broches à une ou plusieurs tiges ou profilés disposées au-dessous et parallèlement à la tige ou au profilé (3), l'axe des broches étant parallèle aux axes de soutien (2x).

4. Grille pare-neige selon la revendication 1, **caractérisée en ce que** la grille est montée pivotante (2s) d'une position active dépassant de la toiture (C) dans une position passive adjacente à la toiture (C) dans la direction de la ligne de chéneau, la structure de la grille étant constituée de bras (2a) et de barres (2s) ou d'éléments (29) de grille, montés pivotants selon un axe (2y) parallèle à la ligne de chéneau.

5. Grille pare-neige selon les revendications 1 et 4, **caractérisée en ce que** la structure de grille (2a, 20) est constituée d'un arbre (4) qui est monté pivotant (2s) selon un axe (2y) parallèle à la ligne de la gouttière et qui est monté pivotant (2s) selon un axe (2y) parallèle à cette ligne au moyen d'éléments de palier (1b) et/ou d'éléments de fixation (1) fixés sur la toiture (C), d'une série de bras (2a), qui font saillie radialement à partir dudit arbre (4) directement ou en étant fixés au moyen d'anneaux (4a), alignés selon une ligne droite, et d'une ou plusieurs tiges (20) portées par lesdits bras (2a).

6. Grille pare-neige selon les revendications 1 à 5, **caractérisée en ce que** la structure de grille est constituée d'éléments de grille préfabriqués (2g) qui sont montés sur l'arbre (4) pivotant (2s) directement suivant son axe longitudinal, de manière à faire saillie radialement ou qui sont montés au moyen de bras (2a) dépassant radialement de l'arbre (4).

7. Grille pare-neige selon les revendications 1 à 6, **caractérisée en ce que**, au moyen d'éléments porteurs (1b) fixés à la surface du toit (C), des bras sont montés selon une ligne droite parallèle à la ligne de gouttière et peuvent pivoter selon un axe de rotation (2y) parallèle à la ligne de gouttière et que sur ces bras sont fixés des éléments de grille préfabriqués (29) ou des structures de grille assemblées.

8. Grille pare-neige selon les revendications 1 à 7, **caractérisée en ce que** l'arbre (4) de la structure de grille (2a, 2c, 29) est monté dans la zone de la ligne de gouttière, au-dessus du chéneau (G), éventuellement sur les crochets ou éléments porteurs du chéneau.

9. Grille pare-neige selon les revendications de 1 à 8, **caractérisée en ce que** l'arbre (4) ou les bras (23), pouvant tourner selon un axe (2y) parallèle à la ligne de gouttière, sur lequel/lesquels sont montés les éléments de grille (2g) ou la structure de grille (2a, 2c) sont entraînés directement ou **en ce qu'**ils sont entraînés par l'intermédiaire d'un arbre d'entraînement séparé (5) parallèle à l'axe (y) et présentant des ergots (5a) saillants et des bielles (6) articulées (5b) à ceux-ci et articulées (6b) à l'extrémité opposée aux bras (2a), aux éléments de grille (29) ou à la structure de grille.

10. Grille pare-neige selon les revendications de 1 à 9, **caractérisée en ce que** les bielles (6) sont coudées dans la zone de l'arbre d'entraînement (5) de telle sorte que, conjointement avec l'ergot (5a) à articulation (5b) dépassant de l'arbre d'entraînement (5), lorsque la position active de la grille pare-neige est atteinte, un autoblocage est réalisé en tournant l'articulation (5b) au-delà du "point mort".
